# EUROPÄISCHE PATENTSCHRIFT

(11) **EP 1 226 638 B1**
(45) Veröffentlichungstag und Bekanntmachung des Hinweises auf die Patenterteilung: **05.10.2005**
(21) Anmeldenummer: 01978261.4
(22) Anmeldetag: 23.07.2001
(51) Int. Cl.: H01T 4/10

(54) **ÜBERSPANNUNGSSCHUTZEINRICHTUNG**
OVERVOLTAGE PROTECTION DEVICE
DISPOSITIF DE PROTECTION CONTRE LES SURTENSIONS

(30) Priorität: 21.07.2000 DE 10035952; 16.08.2000 DE 10040603
(43) Veröffentlichungstag der Anmeldung: 31.07.2002
(73) Patentinhaber: PHOENIX CONTACT GmbH & Co. Kg, 32825 Blomberg (DE)
(72) Erfinder: DURTH, Rainer, 32805 Horn-Bad Meinberg (DE); WETTER, Martin, 32760 Detmold (DE); WOSGIEN, Joachim, 32584 Löhne (DE)
(74) Vertreter: Gesthuysen, von Rohr & Eggert
(86) Internationale Anmeldenummer: PCT/EP2001/008487
(87) Internationale Veröffentlichungsnummer: WO 2002/009251

(56) Entgegenhaltungen:
- DE-A- 2 707 335
- DE-A- 4 141 682
- DE-A- 4 402 615
- DE-C- 728 678
- DE-C- 19 510 181

## Beschreibung

Die Erfindung betrifft eine Überspannungsschutzeinrichtung, mit einer ersten Elektrode, mit einer zweiten Elektrode, mit einer zwischen den ersten Elektroden existenten bzw. wirksamen Luft-Durchschlag-Funkenstrecke, mit einer dritten Elektrode und mit einem die Elektroden aufnehmenden Gehäuse, wobei die erste Elektrode mit der spannungsführenden Leitung und die zweite Elektrode mit Masse verbindbar ist, und wobei die dritte Elektrode über mindestens eine Impedanz, insbesondere einen Varistor, direkt oder indirekt mit der zweiten Elektrode verbunden und der ersten Elektrode und der zweiten Elektrode derart zugeordnet ist, daß zwischen der ersten Elektrode und der dritten Elektrode eine zweite Luft-Durchschlag-Funkenstrecke existent bzw. wirksam ist.

Elektrische, insbesondere aber elektronische Meß-, Steuer-, Regel- und Schaltkreise, vor allem auch Telekommunikationseinrichtungen und -anlagen, sind empfindlich gegen transiente Überspannungen, wie sie insbesondere durch atmosphärische Entladungen, aber auch durch Schalthandlungen oder Kurzschlüsse in Energieversorgungsnetzen auftreten können. Diese Empfindlichkeit hat in dem Maße zugenommen, in dem elektronische Bauelemente, insbesondere Transistoren und Thyristoren, verwendet werden; vor allem sind zunehmend eingesetzte integrierte Schaltkreise in starkem Maße durch transiente Überspannungen gefährdet.

Elektrische Stromkreise arbeiten mit der für sie spezifizierten Spannung, der Nennspannung, normalerweise störungsfrei. Das gilt dann nicht, wenn Überspannungen auftreten. Als Überspannungen gelten alle Spannungen, die oberhalb der oberen Toleranzgrenze der Nennspannung liegen. Hierzu zählen vor allem auch die transienten Überspannungen, die aufgrund von atmosphärischen Entladungen, aber auch durch Schalthandlungen oder Kurzschlüsse in Energieversorgungsnetzen auftreten können und galvanisch, induktiv oder kapazitiv in elektrische Stromkreise eingekoppelt werden können. Um nun elektrische oder elektronische Stromkreise, insbesondere elektronische Meß-, Steuer-, Regel- und Schaltkreise, vor allem auch Telekommunikationseinrichtungen und -anlagen, wo auch immer sie eingesetzt sind, gegen transiente Überspannungen zu schützen, sind Überspannungsschutzeinrichtungen entwickelt worden und seit mehr als zwanzig Jahren bekannt.

Wesentlicher Bestandteil von Überspannungsschutzeinrichtung der hier in Rede stehenden Art ist mindestens eine Funkenstrecke, die bei einer bestimmten Überspannung, der Ansprechspannung, ansprechen und damit verhindert, daß in dem durch eine Überspannungsschutzeinrichtung geschützten Stromkreis Überspannungen auftreten, die größer als die Ansprechspannung der Funkenstrecke sind.

Eingangs ist ausgeführt worden, daß die erfindungsgemäße Überspannungsschutzeinrichtung zwei Elektroden und eine zwischen den Elektroden existente bzw. wirksame Luft-Durchschlag-Funkenstrecke aufweist. Neben Überspannungsschutzeinrichtungen mit einer Luft-Durchschlag-Funkenstrecke gibt es Überspannungsschutzeinrichtungen mit einer Luft-Überschlag-Funkenstrecke, bei denen beim Ansprechen eine Gleitentladung auftritt. Überspannungsschutzeinrichtungen mit einer Luft-Durchschlag-Funkenstrecke haben gegenüber Überspannungsschutzeinrichtungen mit einer Luft-Überschlag-Funkenstrecke den Vorteil einer höheren Stoßstromtragfähigkeit, jedoch den Nachteil einer höheren - und auch nicht sonderlich konstanten - Ansprechspannung. Deshalb sind bereits verschiedene Überspannungsschutzeinrichtungen mit einer Luft-Durchschlag-Funkenstrecke vorgeschlagen worden, die in bezug auf die Ansprechspannung verbessert worden sind. Dabei sind im Bereich der Elektroden bzw. der zwischen den Elektroden wirksamen Luft-Durchschlag-Funkenstrecke in verschiedener Weise Zündhilfen realisiert worden, z. B. dergestalt, daß zwischen den Elektroden mindestens eine Gleitentladung auslösende Zündhilfe vorgesehen worden ist, die zumindest teilweise in die Luft-Durchschlag-Funkenstrecke hineinragt, stegartig ausgeführt ist und aus Kunststoff besteht.

Eine derartige Überspannungsschutzeinrichtung ist aus der DE 44 02 615 C2 bekannt. Die bekannte Überspannungsschutzeinrichtung weist zwei schmale Elektroden auf, die jeweils winkelförmig ausgebildet sind und jeweils ein Funkenhom und einen davon abgewinkelten Anschlußschenkel aufweisen. Darüber hinaus sind die Funkenhörner der Elektroden in ihren an die Anschlußschenkel angrenzenden Bereichen mit einer Bohrung versehen. Die in den Funkenhörnern der Elektroden vorgesehenen Bohrungen sorgen dafür, daß im Augenblick des Ansprechens des Überspannungsschutzelements, also des Zündens, der entstandene Lichtbogen durch eine thermische Druckwirkung "in Fahrt gesetzt wird", also von seiner Entstehungsstelle wegwandert. Da die Funkenhörner der Elektroden V-förmig zueinander angeordnet sind, wird somit die von dem Lichtbogen zu überbrückende Strecke beim Herauswandern des Lichtbogens vergrößert, wodurch auch die Lichtbogenspannung ansteigt.

Beim Zünden der Luft-Durchschlag-Funkenstrecke entsteht durch den sich bildenden Lichtbogen eine niederimpedante Verbindung zwischen den beiden Elektroden. Hierdurch folgt bei anliegender Netzspannung ein unerwünschter Netzfolgestrom über die Überspannungsschutzeinrichtung, so daß man bestrebt ist, den Lichtbogen möglichst schnell nach abgeschlossenem Ableitvorgang zu löschen. Eine Möglichkeit zur Erreichung dieses Ziels besteht darin, die Lichtbogenlänge und damit die Lichtbogenspannung zu vergrößern. Diese Möglichkeit ist bei der Überspannungsschutzeinrichtung, wie sie aus der DE 44 02 615 C2 bekannt ist, realisiert. Nachteilig ist dabei, daß die geometrischen Abmessungen der Elektroden entsprechend groß werden und damit diese Beeinflussung an bestimmte Geometrievorgaben gebunden ist.

Eine weitere Möglichkeit, den Lichtbogen zu löschen, besteht in der Kühlung des Lichtbogens durch die Kühlwirkung von Isolierstoffwänden sowie die Verwendung von Gas abgebenden Isolierstoffen. Dabei ist eine starke Strömung des Löschgases notwendig, was einen hohen konstruktiven Aufwand erfordert.

Aus der DE 728 678 ist eine eingangs beschriebene Überspannungsschutzeinrichtung bekannt, bei der die Ansprechspannung durch die Anordnung einer inneren Hilfselektrode reduziert ist. Die der zweiten Elektrode vorgeschobene innere Hilfselektrode dient dabei als Zündhilfe zur Reduzierung der Ansprechspannung des Überspannungsableiters. Bei dem bekannten Überspannungsableiter zündet zunächst ein Lichtbogen zwischen der ersten Elektrode und der Hilfselektrode. Nachdem so die Zündung des Überspannungsableiters bei einer niedrigen Ansprechspannung erfolgt ist, beginnt ein Strom über die Hilfselektrode und den in Serie zur Hilfselektrode geschalteten Widerstand zu fließen, der an dem Widerstand einen Spannungsabfall erzeugt, der so groß ist, daß der Fuß des Lichtbogens von der Hilfselektrode zur zweiten Hauptelektrode übergeht. Zur anschließenden Löschung des Lichtbogens wird bei dem bekannten Überspannungsableiter von dem bekannten Prinzip der Verlängerung des Lichtbogens Gebrauch gemacht, was jedoch voraussetzt, daß der Überspannungsableiter eine entsprechend große Rohrlänge und damit verbunden eine entsprechend große Elektrodenentfernung aufweist.

Aufgabe der vorliegenden Erfindung ist es nun, eine Überspannungsschutzeinrichtung der in Rede stehenden Art anzugeben, die sich durch ein hohes Netzfolgestromlöschvermögen auszeichnet, trotzdem jedoch konstruktiv einfach realisiert werden kann.

Die erfindungsgemäße Überspannungsschutzeinrichtung, bei der die zuvor hergeleitet und aufgezeigte Aufgabe gelöst ist, ist nun zunächst und im wesentlichen dadurch gekennzeichnet, daß beim Zünden der Luft-Durchschlag-Funkenstrecke zunächst ein Lichtbogen zwischen der ersten Elektrode und der zweiten Elektrode entsteht, und daß nach dem Ableiten des Stoßstroms über die erste Elektrode, die erste Luft-Durchschlag-Funkenstrecke und die zweite Elektrode der verbliebene Lichtbogen von der ersten Luft-Durchschlag-Funkenstrecke zur zweiten Luft-Durchschlag-Funkenstrecke verbringbar ist, insbesondere durch pneumatische oder magnetische Beblasung, wodurch für die Überspannungsschutzeinrichtung eine schlagartig erhöhte Impedanz wirksam wird, so daß ein Netzfolgestrom verhindert bzw. ein existenter Netzfolgestrom zum Erlöschen gebracht wird.

Wie im Stand der Technik, so liegt auch die erfindungsgemäße Überspannungsschutzeinrichtung in der Regel parallel zum Eingang des zu schützenden Stromkreises bzw. der zu schützenden Anlage bzw. des zu schützenden Gerätes. Die - zweipolige - Überspannungsschutzeinrichtung ist also elektrisch, und zwar galvanisch, mit den Leitungen bzw. Anschlüssen verbunden, zwischen denen betriebsmäßig die Betriebsspannung ansteht. Nachfolgend werden, wie nicht unüblich, die erste Leitung bzw. der erste Anschluß auch mit spannungsführend beschrieben, während die zweite Leitung bzw. der zweite Anschluß auch mit Masse bezeichnet wird. Unter Verwendung dieser Terminologie wird dann als Regelfall davon ausgegangen, daß die erste Elektrode der Überspannungseinrichtung mit der spannungsführenden Leitung bzw. dem spannungsführenden Anschluß und die zweite Elektrode der Überspannungseinrichtung mit Masse zu verbinden sind bzw. verbunden sind. Selbstverständlich kann auch der Anschluß der erfindungsgemäßen Überspannungsschutzeinrichtung umgekehrt erfolgen und selbstverständlich kann die erfindungsgemäße Überspannungsschutzeinrichtung nicht nur zum Schutz von Stromkreisen verwendet werden, bei denen als Betriebsspannung eine Wechselspannung vorliegt, vielmehr ist die erfindungsgemäße Überspannungsschutzeinrichtung ohne weiteres auch dann einsetzbar, wenn die Betriebsspannung des zu schützenden Stromkreises eine Gleichspannung ist.

Im Bezug auf die Überspannungsschutzeinrichtung hat es zuvor geheißen, daß die dritte Elektrode über mindestens eine Impedanz direkt oder indirekt mit der zweiten Elektrode verbunden ist. Mit einer direkten Verbindung ist gemeint, daß die dritte Elektrode innerhalb der erfindungsgemäßen Überspannungsschutzeinrichtung mit der zweiten Elektrode verbunden ist. Unter einer indirekten Verbindung der dritten Elektrode mit der zweiten Elektrode ist zu verstehen, daß diese Verbindung außerhalb der erfindungsgemäßen Überspannungsschutzeinrichtung zu realisieren ist bzw. realisiert ist, z. B. dadurch, daß die Überspannungsschutzeinrichtung dreipolig ist und sowohl die zweite Elektrode als auch die dritte Elektrode auf Masse zu legen sind bzw. auf Masse liegen.

Bei der erfindungsgemäßen Überspannungsschutzeinrichtung zündet die Luft-Durchschlag-Funkenstrecke bei Anliegen der Ansprechspannung, sowie im Stand der Technik üblich, zwischen der ersten und der zweiten Elektrode. Dabei kann zur Verbesserung der Ansprechcharakteristik der Überspannungsschutzeinrichtung - wie im Stand der Technik bekannt - im Bereich der Elektroden bzw. der zwischen den Elektroden wirksamen Luft-Durchschlag-Funkenstrecke eine bekannte Zündhilfe realisiert sein. Über die gezündete Funkenstrecke wird nun - ebenfalls wie bekannt - der Stoßstrom abgeleitet. Zur Unterdrückung eines möglichen Netzfolgestroms bzw. zum Löschen eines aufgetretenen Netzfolgestroms wird nun erfindungsgemäß der verbliebene Lichtbogen von der ersten Luft-Durchschlag-Funkenstrecke zur zweiten Luft-Durchschlag-Funkenstrecke verbracht. Dadurch, daß die dritte Elektrode nicht wie die zweite Elektrode direkt, sondern über mindestens eine Impedanz, insbesondere einen Varistor, mit Masse verbunden ist, wird jetzt für die Überspannungsschutzeinrichtung eine schlagartig erhöhte Impedanz wirksam, so daß ein Netzfolgestrom verhindert bzw. ein existenter Netzfolgestrom zum Erlöschen gebracht wird. Durch die der dritten Elektrode nachgeschaltete Impedanz liegt zwischen der ersten Elektrode bzw. der spannungsführenden Leitung bzw. dem spannungsführenden Anschluß und Masse ein Spannungsteiler, der dafür sorgt, daß bei anliegender Netzspannung die zwischen der ersten Elektrode und der dritten Elektrode anstehende Teilspannung geringer ist als die Brennspannung des Lichtbogens, diese Teilspannung somit nicht mehr ausreicht, um den Lichtbogen aufrechtzuerhalten.

Die Art und Weise, wie der nach dem Ableiten des Stoßstroms verbliebene Lichtbogen von der ersten Luft-Durchschlag-Funkenstrecke zur zweiten Luft-Durchschlag-Funkenstrecke bzw. von der ersten Elektrode und der zweiten Elektrode zur ersten Elektrode und der dritten Elektrode verbracht wird, kann durch unterschiedliche Maßnahmen realisiert werden, insbesondere, wie bereits ausgeführt, durch pneumatische oder magnetische Beblasung. Eine pneumatische Beblasung kann dadurch realisiert werden, daß der aus der Thermik des Lichtbogens resultierende Gas- bzw. Plasmastrom gezielt geführt wird. Eine diese Maßnahme realisierende bevorzugte Ausführungsform der erfindungsgemäßen Überspannungsschutzeinrichtung ist dadurch gekennzeichnet, daß das Gehäuse und/oder die dritte Elektrode mindestens eine Öffnung aufweisen bzw. aufweist, durch die Öffnung ein Druckausgleich entsteht und der Druckausgleich eine gezielte Ausbreitung des Gas- bzw. Plasmastroms von der zweiten Elektrode zur dritten Elektrode bewirkt. Mit der Ausbreitung des Gas- bzw. Plasmastroms von der zweiten Elektrode in Richtung auf die dritte Elektrode wird der Fußpunkt des Lichtbogens von der zweiten Elektrode zur Dritten Elektrode verbracht.

Die bereits angesprochene magnetische Beblasung kann dadurch realisiert sein, daß in bekannter Weise die elektrischen Anschlüsse der Überspannungsschutzeinrichtung derart zueinander angeordnet sind, daß der Stoßstrom ein solches Magnetfeld erzeugt, daß den Lichtbogen von der ersten Luft-Durchschlag-Funkenstrecke zur zweiten Luft-Durchschlag-Funkenstrecke bzw. von der ersten Elektrode und der zweiten Elektrode zur ersten Elektrode und der dritten Elektrode verbringt.

Es ist selbstverständlich, daß bei erfindungsgemäßen Überspannungsschutzeinrichtungen auch sowohl eine pneumatische als auch eine magnetische Beblasung des verbliebenen Lichtbogens realisiert sein können.

Die Lehre der vorliegenden Erfindung ist grundsätzlich unabhängig von der konkreten Ausgestaltung der Überspannungsschutzeinrichtung, insbesondere von der Art und der Form der Elektroden, der Ausgestaltung der Luft-Durchschlag-Funkenstrecke oder der Verwendung von Zündhilfen. Dennoch sollen nachfolgend zwei bevorzugte Ausführungsbeispiele der erfindungsgemäßen Überspannungsschutzeinrichtung kurz angegeben werden.

Ein erstes bevorzugtes Ausführungsbeispiel der erfindungsgemäßen Überspannungsschutzeinrichtung ist dadurch gekennzeichnet, daß das Gehäuse eine im wesentlichen zylindrische Form aufweist, daß die erste Elektrode als stabförmige Mittelelektrode ausgeführt ist, daß die zweite Elektrode und die dritte Elektrode als zylindrische Außenelektroden ausgebildet und konzentrisch um die erste Elektrode angeordnet sind und das die zweite Elektrode und die dritte Elektrode mit axialem Abstand zueinander angeordnet sind, - so daß ein Teil der ersten Elektrode von der zweiten Elektrode und ein anderer Teil der ersten Elektrode von der dritten Elektrode umgeben ist. Bei einer derartigen Ausgestaltung der erfindungsgemäßen Überspannungsschutzeinrichtung wird der Lichtbogen dann parallel zur Längserstreckung der ersten Elektrode von der zweiten Elektrode zur dritten Elektrode geblasen, z. B. dadurch, daß in der dritten Elektrode oder am Übergang der dritten Elektrode zum Gehäuse mindestens eine radiale Öffnungen vorgesehen ist.

Ein zweites bevorzugtes Ausführungsbeispiel der erfindungsgemäßen Überspannungsschutzeinrichtung ist dadurch gekennzeichnet, daß die erste Elektrode als flache Kreisscheibe ausgebildet ist, daß die zweite Elektrode und die dritte Elektrode der ersten Elektrode gegenüberliegend angeordnet sind und daß die zweite Elektrode mittig zur ersten Elektrode und die dritte Elektrode konzentrisch um die zweite Elektrode angeordnet ist. Durch eine derartige Ausgestaltung und Anordnung der Elektroden ist eine Überspannungsschutzeinrichtung mit einer sehr geringen Bauhöhe realisierbar. Vorzugsweise ist im übrigen die dritte Elektrode nicht kreisringförmig, sondern kreisringsegmentförmig, insbesondere halbkreisförmig, ausgebildet, so daß die dritte Elektrode die zweite Elektrode nur teilweise konzentrisch umschließt. Weiter vorteilhaft ist es bei einer derartigen Ausführung einer erfindungsgemäßen Überspannungsschutzeinrichtung, wenn der axiale Abstand zwischen der ersten Elektrode und der zweiten Elektrode geringer ist als der axiale Abstand zwischen der ersten Elektrode und der dritten Elektrode. Dies kann durch unterschiedliche Bauhöhen oder Anordnungen der zweiten Elektrode bzw. der dritten Elektrode realisiert werden. Dadurch, daß der Abstand zwischen der ersten Elektrode und der zweiten Elektrode geringer ist als der Abstand zwischen der ersten Elektrode und der dritten Elektrode, wird sichergestellt, daß zunächst die Luft-Durchschlag-Funkenstrecke zwischen der ersten Elektrode und der zweiten Elektrode zündet und der Stoßstrom über diese Luft-Durchschlag-Funkenstrecke, also über die erste Elektrode und die zweite Elektrode, ableitet wird.

Im einzelnen gibt es nun eine Vielzahl von Möglichkeiten, die erfindungsgemäße Überspannungsschutzeinrichtung auszugestalten und weiterzubilden. Dazu wird verwiesen einerseits auf die dem Patentanspruch 1 nachgeordneten Patentansprüche, andererseits auf die nachfolgende Beschreibung bevorzugter Ausführungsbeispiele in Verbindung mit der Zeichnung. In der Zeichnung zeigen
- Fig. 1: eine Darstellung des Funktionsprinzips der Anordnung der Elektroden bei einer erfindungsgemäßen Überspannungsschutzeinrichtung,
- Fig. 2: eine Prinzipsskizze eines ersten Ausführungsbeispiels einer erfindungsgemäßen Überspannungsschutzeinrichtung,
- Fig. 3: eine Darstellung der Elektrodenanordnung bei der Ausführung der erfindungsgemäßen Überspannungsschutzeinrichtung gemäß Fig. 2, teilweise im Schnitt,
- Fig. 4: eine Prinzipsskizze eines zweiten Ausführungsbeispiels einer erfindungsgemäßen Überspannungsschutzeinrichtung,
- Fig. 5: eine Überspannungsschutzeinrichtung gemäß dem zweiten Ausführungsbeispiel im Schnitt und
- Fig. 6: eine Draufsicht auf eine Überspannungsschutzeinrichtung gemäß dem zweiten Ausführungsbeispiel.

Fig. 1 zeigt das Funktionsprinzip der erfindungsgemäßen Überspannungsschutzeinrichtung, welche zunächst aus einer ersten Elektrode 1 und einer zweiten Elektrode 2 und einer zwischen den Elektroden 1, 2 wirksamen Luft-Durchschlag-Funkenstrecke 3 besteht. Eine derartige Überspannungsschutzeinrichtung wird zum Schutz elektrischer Stromkreise bzw. von Anlagen oder Geräten verwendet. Tritt eine transiente Überspannung auf, die größer als die Ansprechspannung der Überspannungsschutzeinrichtung ist, spricht diese an, d. h., die Luft-Durchschlag-Funkenstrecke 3 wird gezündet es entsteht zwischen der ersten Elektrode 1 und der zweiten Elektrode 2 ein Lichtbogen 4.

Durch den Lichtbogen 4 entsteht eine relativ niederohmige Verbindung zwischen der ersten Elektrode 1 und der zweiten Elektrode 2, so daß bei anliegender Betriebsspannung ein unerwünschter Netzfolgestrom über die Überspannungsschutzeinrichtung fließen kann.

Bei der erfindungsgemäßen Überspannungsschutzeinrichtung wird nun ein Netzfolgestrom dadurch verhindert bzw. ein aufgetretener Netzfolgestrom dadurch zum Erlöschen gebracht, daß der ersten Elektrode 1 und der zweiten Elektrode 2 eine dritte Elektrode 5 zugeordnet ist und zwischen der ersten Elektrode 1 und der dritten Elektrode 5 eine zweite Luft-Durchschlag-Funkenstrecke 6 existent bzw. wirksam ist, daß die dritte Elektrode 5 über mindestens eine Impedanz, vorliegend über einen Varistor 7, direkt oder indirekt mit der zweiten Elektrode 2 verbunden ist und daß nach dem Ableiten des Stoßstroms über die erste Elektrode 1, die erste Luft-Durchschlag-Funkenstrecke 3 und die zweite Elektrode 2 der verbliebene Lichtbogen 4 von der ersten Luft-Durchschlag-Funkenstrecke 3 zur zweiten Luft-Durchschlag-Funkenstrecke 6 bzw. von der ersten Elektrode 1 und der zweiten Elektrode 2 zur ersten Elektrode 1 und der dritten Elektrode 5 verbringbar ist, insbesondere durch pneumatische oder magnetische Beblasung. Ist der Lichtbogen von der ersten Elektrode 1 und der zweiten Elektrode 2 zur ersten Elektrode 1 und der dritten Elektrode 5 verbracht, so fällt ein Teil der anliegenden Betriebsspannung über dem Varistor 7 ab und durch eine geeignete Dimensionierung des Varistors 7 kann dafür gesorgt werden, daß die Spannung zwischen der ersten Elektrode 1 und der dritten Elektrode 5 nicht mehr ausreicht, den Lichtbogen 4 aufrechtzuerhalten.

Die Fig. 2 und 3 zeigen Teile einer ersten vorteilhaften Ausgestaltung der Überspannungsschutzeinrichtung, bei der die erste Elektrode 1 als stabförmige Mittelelektrode ausgeführt ist und die zweite Elektrode 2 und die dritte Elektrode 5 als zylindrische Außenelektroden ausgebildet und konzentrisch um die erste Elektrode 1 angeordnet sind. Die zweite Elektrode 2 und die dritte Elektrode 5 sind dabei mit axialem Abstand zueinander angeordnet. Die dritte Elektrode 5 weist eine radiale Öffnung 9 auf, durch die ein Druck-ausgleich entsteht, wobei der Druckausgleich eine Ausbreitung des Plasmastroms aus dem Bereich zwischen der ersten Elektrode 1 und der zweiten Elektrode 2 in den Bereich zwischen der ersten Elektrode 1 und der dritten Elektrode 5 bewirkt. Die Richtung dieses Plasmastromes ist in Fig. 2 mit P gekennzeichnet. Durch diesen durch den Druckausgleich hervorgerufenen Plasmastrom wird ein zwischen der ersten Elektrode 1 und der zweiten Elektrode 2 anstehender Lichtbogen 4 bzw. der Fußpunkt 8 des Lichtbogens 4 von der zweiten Elektrode 2 zur dritten Elektrode 5 getrieben.

Der Fig. 2 und insbesondere der Fig. 3 ist darüber hinaus zu entnehmen, daß die zweite Elektrode 2 und die dritte Elektrode 5 durch ein ringförmiges Abstandselement 10 voneinander getrennt sind. Der radiale Abstand zwischen der ersten Elektrode 1 und der zweiten Elektrode 2 bzw. der dritten Elektrode 5 wird durch zwei ringförmige Trägerelemente 11, 12 sichergestellt, wobei die Trägerelemente 11, 12 einen radialen Abschnitt 13 und einen axialen Abschnitt 14 aufweisen. Der axiale Abschnitt 14 der Trägerelemente 11, 12 dient dabei zusammen mit dem ringförmigen Abstandselement 10 als Auflager für die zweite Elektrode 2 bzw. die dritte Elektrode 5. Sowohl das ringförmige Abstandselement 10 als auch die Trägerelemente 11, 12 sind bevorzugt aus Kunststoff hergestellt. Nicht dargestellt ist in den Fig. 2 und 3 ein die Elektroden 1, 2, 5 insgesamt aufnehmendes Gehäuse. Ein solches Gehäuse ist dann ebenso wie die Anordnung der Elektroden 1, 2, 5 im wesentlichen zylindrisch ausgebildet.

Die Fig. 4 bis 6 zeigen ein zweites Ausführungsbeispiel der erfindungsgemäßen Überspannungsschutzeinrichtung, wobei in der Fig. 4 entsprechend zu der Fig. 2 zur Verdeutlichung der Funktion der Überspannungsschutzeinrichtung die Beschaltung der dritten Elektrode 5 mit einem Varistor 7 angedeutet ist. Bei dem zweiten Ausführungsbeispiel ist die erste Elektrode 1 als flache Kreisscheibe ausgebildet, wobei in Fig. 6 nur ein Teil der ersten Elektrode 1 dargestellt ist. Die zweite Elektrode 2 und die dritte Elektrode 5 sind der ersten Elektrode 1 gegenüberliegend angeordnet, wobei die zweite Elektrode 2 mittig zur ersten Elektrode 1 und die dritte Elektrode 5 konzentrisch um die zweite Elektrode 2 angeordnet ist.

In Fig. 5 erkennt man, daß der Abstand zwischen der ersten Elektrode 1 und der zweiten Elektrode 2 kleiner als der Abstand zwischen der ersten Elektrode 1 und der dritten Elektrode 5 ist. Dadurch wird sichergestellt, daß zunächst die Luft-Durchschlag-Funkenstrecke 3 zwischen der ersten Elektrode 1 und der zweiten Elektrode 2 zündet und der Stoßstrom über die zweite Elektrode 2 abgeleitet wird. In die Fig. 5 ist darüber hinaus ein aus einem Gehäuseoberteil 15 und einem Gehäuseunterteil 16 bestehendes Gehäuse der Überspannungsschutzeinrichtung dargestellt. An das Gehäuseunterteil 16 schließt sich ein Isolierteil 17 aus Kunststoff an. Im Inneren des Gehäuses befindet sich ein topfförmiges Aufnahmeelement 18 für die zweite Elektrode 2 und die dritte Elektrode 5, welches ebenfalls aus Kunststoff besteht. Ein mit den topfförmigen Aufnahmeelement 18 einstückig ausgebildetes Abstandselement 19 sorgt für die Trennung der zweiten Elektrode 2 von der dritten Elektrode 5.

Wie aus der Fig. 6 ersichtlich ist, ist die zweite Elektrode 2 kreisförmig und die dritte Elektrode 5 halbkreisringförmig ausgebildet. In dem Gehäuseunterteil 16 sind in der Nähe des Gehäuseoberteils 15 mehrere Öffnungen 20 vorgesehen, wobei sich diese Öffnungen 20 auf der der dritten Elektrode 5 zugewandten Seite des Gehäuseunterteils 16 befinden. Die Öffnungen 20 sind somit in dem Bereich des Gehäuseunterteils 16 vorgesehen, der benachbart zur Luft-Durchschlag-Funkenstrecke 6 zwischen der ersten Elektrode 1 und der dritten Elektrode 5 ist. Korrespondierend zu den Öffnungen 20 in dem Gehäuseunterteil 16 sind im Gehäuseoberteil 15 Ausnehmungen 21 vorgesehen, durch welche der durch den Plasmastrom erzeugte Überdruck abgebaut werden kann. Durch die Öffnungen 20 und die Ausnehmungen 21 entsteht ein Druckausgleich, wobei der Druckausgleich eine Ausbreitung des Plasmastromes aus dem Bereich zwischen der ersten Elektrode 1 und der zweiten Elektrode 2 in den Bereich zwischen der ersten Elektrode 1 und der dritten Elektrode 5 bewirkt.

## Patentansprüche

1. Überspannungsschutzeinrichtung, mit einer ersten Elektrode (1), mit einer zweiten Elektrode (2), mit einer zwischen den ersten Elektroden (1, 2) existenten bzw. wirksamen Luft-Durchschlag-Funkenstrecke (3), mit einer dritten Elektrode (5) und mit einem die Elektroden (1, 2, 5) aufnehmenden Gehäuse, wobei die erste Elektrode (1) mit der spannungsführenden Leitung und die zweite Elektrode (2) mit Masse verbindbar ist, und wobei die dritte Elektrode (5) über mindestens eine Impedanz, insbesondere einen Varistor (7), direkt oder indirekt mit der zweiten Elektrode (2) verbunden und der ersten Elektrode (1) und der zweiten Elektrode (2) derart zugeordnet ist, daß zwischen der ersten Elektrode (1) und der dritten Elektrode (5) eine zweite Luft-Durchschlag-Funkenstrecke (6) existent bzw. wirksam ist,
**dadurch gekennzeichnet,**
**daß** beim Zünden der Luft-Durchschlag-Funkenstrecke (3) zunächst ein Lichtbogen (4) zwischen der ersten Elektrode (1) und der zweiten Elektrode (2) entsteht, und daß nach dem Ableiten des Stoßstroms über die erste Elektrode (1), die erste Luft-Durchschlag-Funkenstrecke (3) und die zweite Elektrode (2) der verbliebene Lichtbogen (4) von der ersten Luft-Durchschlag-Funkenstrecke (3) zur zweiten Luft-Durchschlag-Funkenstrecke (6) verbringbar ist, insbesondere durch pneumatische oder magnetische Beblasung, wodurch für die Überspannungsschutzeinrichtung eine schlagartig erhöhte Impedanz wirksam wird, so daß ein Netzfolgestrom verhindert bzw. ein existenter Netzfolgestrom zum Erlöschen gebracht wird.

2. Überspannungsschutzeinrichtung nach Anspruch 1, **dadurch gekennzeichnet, daß** das Gehäuse und/oder die dritte Elektrode (5) mindestens eine Öffnung (9) aufweisen bzw. aufweist, durch die Öffnung (9) ein Druckausgleich entsteht, und der Druckausgleich eine gezielte Ausbreitung des Gas- bzw. Plasmastroms von der zweiten Elektrode (2) zur dritten Elektrode (5) bewirkt.

3. Überspannungsschutzeinrichtung nach Anspruch 1 bis 2, **dadurch gekennzeichnet, daß** das Gehäuse eine im wesentlichen zylindrische Form aufweist, daß die erste Elektrode (1) als stabförmige Mittelelektrode ausgebildet ist, daß die zweite Elektrode (2) und die dritte Elektrode (5) als zylindrische Außenelektroden ausgebildet und konzentrisch um die erste Elektrode (1) angeordnet sind und daß die zweite Elektrode (2) und die dritte Elektrode (5) mit axialem Abstand zueinander angeordnet sind.

4. Überspannungsschutzeinrichtung nach Anspruch 1 bis 2, **dadurch gekennzeichnet, daß** die erste Elektrode (1) als flache Kreisscheibe ausgebildet ist, daß die zweite Elektrode (2) und die dritte Elektrode (5) der ersten Elektrode (1) gegenüberliegend angeordnet sind und daß die zweite Elektrode (2) mittig zur ersten Elektrode (1) und die dritte Elektrode (5) konzentrisch um die zweite Elektrode (2) angeordnet ist.

5. Überspannungsschutzeinrichtung nach Anspruch 4, **dadurch gekennzeichnet, daß** die dritte Elektrode (5) kreisringsegmentförmig ausgebildet ist.

6. Überspannungsschutzeinrichtung nach Anspruch 2 und 5, **dadurch gekennzeichnet, daß** die Öffnungen (18) im Gehäuse nur auf der der dritten Elektrode (5) zugeordneten Seite des Gehäuses, vorzugsweise im Bereich zwischen der ersten Elektrode (1) und der dritten Elektrode (5), angeordnet sind.

7. Überspannungsschutzeinrichtung nach einem der Ansprüche 4 bis 6, **dadurch gekennzeichnet, daß** der axiale Abstand zwischen der ersten Elektrode (1) und der zweiten Elektrode (2) kleiner ist als der axiale Abstand zwischen der ersten Elektrode (1) und der dritten Elektrode (5).

## Claims

1. Overvoltage protection device, with a first electrode (1), with a second electrode (2), with an air breakdown spark gap (3) which is present or which acts between the electrodes (1, 2), with a third electrode (5) and with a housing which holds the electrodes (1, 2, 5), wherein the first electrode (1) can be connected to the energized line and the second electrode (2) can be connected to ground, wherein the third electrode (5) is connected via at least one impedance, especially a varistor (7), directly or indirectly to the second electrode (2), and is assigned to the first electrode (1) and the second electrode (2) so that between the first electrode (1) and the third electrode (5) a second air breakdown spark gap (6) is present or active,
**characterized in**
when the air breakdown spark gap (3) is initiated first an arc (4) forming between the first electrode (1) and the second electrode (2), and
that after discharging the surge current via the first electrode (1), the first air breakdown spark gap (3) and the second electrode (2), the remaining arc (4) can be moved from the first air breakdown spark gap (3) to the second air breakdown spark gap (6), especially by pneumatic or magnetic blow-out, whereby a suddenly increased impedance takes place for the overvoltage protection device, so that a line follow current is prevented or an existing line follow current is extinguished.

2. Overvoltage protection device as claimed in claim 1, wherein the housing and/or the third electrode (5) has or have at least one opening (9), pressure equalization occurs through the opening (9) and the pressure equalization causes a controlled propagation of the gas or plasma stream from the second electrode (2) to the third electrode (5).

3. Overvoltage protection device as claimed in claim 1 to 2, wherein the housing has an essentially cylindrical shape, wherein the first electrode (1) is made as a rod-shaped middle electrode, wherein the second electrode (2) and the third electrode (5) are made as cylindrical outside electrodes and are arranged concentrically around the first electrode (1) and wherein the second electrode (2) and the third electrode (5) are located with an axial distance to one another.

4. Overvoltage protection device as claimed in claim 1 to 2, wherein the first electrode (1) is made as a flat round disk, wherein the second electrode (2) and the third electrode (5) are located opposite the first electrode (1) and wherein the second electrode (2) is located centrically to the first electrode (1) and the third electrode (5) is located concentrically around the second electrode (2).

5. Overvoltage protection device as claimed in claim 4, wherein the third electrode (5) is made in the shape of the segment of an annulus.

6. Overvoltage protection device as claimed in claim 2 and 5, wherein the openings (18) in the housing are located only on the side of the housing assigned to the third electrode (5), preferably in the area between the first electrode (1) and the third electrode (5).

7. Overvoltage protection device as claimed in one of claims 4 to 6, wherein the axial distance between the first electrode (1) and the second electrode (2) is smaller than the axial distance between the first electrode (1) and the third electrode (5).

## Revendications

1. Dispositif de protection contre les surtensions comprenant une première électrode (1), comprenant une deuxième électrode (2), comprenant entre les premières électrodes (1, 2) un trajet de décharge par claquage dans l'air (3) existant ou actif, comprenant une troisième électrode (5) et comprenant un boîtier recevant les électrodes (1, 2, 5), la première électrode (1) pouvant être reliée à la ligne conductrice de tension et la deuxième électrode (2) à la masse, et la troisième électrode (5) étant reliée directement ou indirectement à la deuxième électrode (2) par le biais d'au moins une impédance, notamment une varistance (7), et étant associée à la première électrode (1) et à la deuxième électrode (2) de telle sorte qu'un deuxième trajet de décharge par claquage dans l'air (6) soit existant ou actif entre la première électrode (1) et la troisième électrode (5),
**caractérisé en ce que**
lors de l'amorçage du trajet de décharge par claquage dans l'air (3), il se produit tout d'abord un arc électrique (4) entre la première électrode (1) et la deuxième électrode (2) et
qu'après avoir évacué le courant de choc par le biais de la première électrode (1), du premier trajet de décharge par claquage dans l'air (3) et de la deuxième électrode (2), l'arc électrique (4) restant peut être amené du premier trajet de décharge par claquage dans l'air (3) vers le deuxième trajet de décharge par claquage dans l'air (6), notamment par un soufflage pneumatique ou magnétique, ce qui a pour effet d'activer une impédance brutalement accrue pour le dispositif de protection contre les surtensions de manière à éviter un courant de suite du réseau ou à supprimer un courant de suite du réseau existant.

2. Dispositif de protection contre les surtensions selon la revendication 1, **caractérisé en ce que** le boîtier et/ou la troisième électrode (5) présente ou présentent au moins une ouverture (9), l'ouverture (9) donne lieu à un équilibrage de la pression, et l'équilibrage de la pression produit une propagation voulue du flux de gaz ou de plasma de la deuxième électrode (2) vers la troisième électrode (5).

3. Dispositif de protection contre les surtensions selon les revendications 1 à 2, **caractérisé en ce que** le boîtier présente une forme essentiellement cylindrique, que la première électrode (1) est réalisée sous la forme d'une électrode centrale en forme de barreau, que la deuxième électrode (2) et la troisième électrode (5) sont réalisées sous la forme d'électrodes extérieures cylindriques et sont disposées de manière concentrique autour de la première électrode (1) et que la deuxième électrode (2) et la troisième électrode (5) sont disposées avec un écart axial l'une par rapport à l'autre.

4. Dispositif de protection contre les surtensions selon les revendications 1 à 2, **caractérisé en ce que** la première électrode (1) est réalisée sous la forme d'une plaque circulaire plate, que la deuxième électrode (2) et la troisième électrode (5) sont disposées à l'opposé de la première électrode (1) et que la deuxième électrode (2) est disposée au centre par rapport à la première électrode (1) et la troisième électrode (5) est disposée de manière concentrique autour de la deuxième électrode (2).

5. Dispositif de protection contre les surtensions selon la revendication 4, **caractérisé en ce que** la troisième électrode (5) est réalisée en forme de segment d'anneau circulaire.

6. Dispositif de protection contre les surtensions selon les revendications 2 et 5, **caractérisé en ce que** les ouvertures (18) dans le boîtier sont seulement disposées sur le côté du boîtier qui est associé à la troisième électrode (5), de préférence dans la zone entre la première électrode (1) et la troisième électrode (5).

7. Dispositif de protection contre les surtensions selon l'une des revendications 4 à 6, **caractérisé en ce que** l'écart axial entre la première électrode (1) et la deuxième électrode (2) est inférieur à l'écart axial entre la première électrode (1) et la troisième électrode (5).
